# FASCICULE DE BREVET EUROPEEN

(11) **EP 3 084 308 B1**
(45) Date de publication et mention de la délivrance du brevet: **11.09.2019**
(21) Numéro de dépôt: 14828233.8
(22) Date de dépôt: 17.12.2014
(51) Int. Cl.: F23R 3/28

(54) **CHAMBRE DE COMBUSTION DANS UNE TURBOMACHINE**
BRENNKAMMER IN EINER TURBOMASCHINE
COMBUSTION CHAMBER IN A TURBOMACHINE

(30) Priorité: 20.12.2013 FR 1363348
(43) Date de publication de la demande: 26.10.2016
(73) Titulaire: Safran Aircraft Engines, 75015 Paris (FR)
(72) Inventeur: LE PANNERER, Brice, F-77550 Moissy Cramayel Cedex (FR); CAMERIANO, Laurent, Bernard, F-77550 Moissy Cramayel Cedex (FR); PIREYRE, Pierre-François, Simon, Paul, F-77550 Moissy Cramayel Cedex (FR)
(74) Mandataire: Jolly, Christophe
(86) Numéro de dépôt international: PCT/FR2014/053401
(87) Numéro de publication internationale: WO 2015/092284

(56) Documents cités:
- US-A- 5 996 335
- US-A1- 2007 051 110
- US-A1- 2008 282 703
- US-A1- 2013 055 722
- US-B1- 6 412 272

## Description

La présente invention concerne une chambre annulaire de combustion de turbomachine ainsi qu'une turbomachine équipée d'une chambre annulaire de combustion.

De manière connue, une chambre annulaire de combustion comprend deux parois de révolution coaxiales interne et externe, reliées l'une à l'autre en amont par une paroi annulaire dite de fond de chambre comportant des ouvertures de passage de tête d'injecteurs de carburant entre les parois de révolution interne et externe. Chaque injecteur est engagé dans des moyens de centrage qui sont déplaçables en direction radiale dans des moyens de support solidaires de moyens de support.

Dans la technique actuelle, les moyens de centrage de chaque injecteur sont formés par une bague de centrage dans laquelle est engagé un injecteur et comportant une collerette annulaire radiale s'étendant radialement vers l'extérieur et montée à coulissement dans une gorge annulaire des moyens de support.

La gorge annulaire des moyens de support permet un déplacement radial de la bague de centrage logeant l'injecteur afin de compenser les tolérances de fabrication ainsi que les dilatations différentielles en fonctionnement.

La gorge annulaire de déplacement radial de la bague est définie par des moyens de retenue axialement vers l'amont et vers l'aval de la collerette annulaire radiale de la bague de centrage. En pratique, les moyens de retenue axialement vers l'aval sont formés par une paroi radiale aval d'un fourreau annulaire fixé sur le fond de chambre annulaire, la paroi radiale étant reliée à un rebord cylindrique s'étendant vers l'amont et sur lequel est fixé par soudage ou brasure une rondelle rapportée sur le rebord cylindrique.

Cette rondelle est donc fixée de manière indémontable sur les moyens de support. Dans le cas où il est nécessaire de remplacer tout ou
partie des moyens de centrage d'un injecteur lors d'une opération de maintenance, on est amené à détruire cette rondelle, ce qui constitue une opération délicate car le fourreau qui est fixé sur la paroi annulaire de fond de chambre ne doit pas être endommagé. Par ailleurs, on a constaté des ruptures des cordons de soudure, ce qui n'est pas admissible, et ne permet pas de garantir une intégrité mécanique parfaite des systèmes d'injection de carburant.

Il est notamment connu les chambres de combustion décrites dans le document US 2013/055722 et le document US 2007/051110, le document US 2013/055722 formant la base pour la forme en deux parties de la revendication 1 et de la revendication 11.

L'invention a notamment pour but d'apporter une solution simple, efficace et économique aux problèmes de l'art antérieur décrit précédemment.

A cet effet, elle propose une chambre annulaire de combustion dans une turbomachine selon la revendication 1.

Selon l'invention, les moyens de retenue axiale vers l'amont des moyens de centrage sont fixés sur au moins l'une des parois de révolution interne et externe de la chambre de combustion et non plus sur les moyens de support, ce qui permet un montage et un démontage simple et rapide
des moyens de retenue axiale amont pour réaliser des opérations de maintenance.

La fixation amovible peut être réalisée par exemple par boulonnage en utilisant les éléments de fixation utilisés pour assembler solidairement un fond de chambre annulaire et les parois de révolution interne et externe, ce qui simple à mettre en oeuvre.

Dans ce dernier cas, seules les longueurs des vis de fixation des éléments de boulonnage doivent être légèrement augmentées pour réaliser la fixation.

Selon une autre caractéristique, la couronne annulaire comprendra favorablement une pluralité d'anneaux régulièrement espacés circonférentiellement les uns des autres et délimitant lesdits orifices de passages des injecteurs.

Dans cette réalisation particulière, la couronne comprend ainsi des espaces libres entre les anneaux évitant une augmentation importante de la masse des moyens de retenus axiale vers l'amont des moyens de centrage.

Selon encore une autre caractéristique favorable, au moins certains des anneaux de la couronne sont reliés à au moins une patte s'étendant radialement vers l'intérieur ou vers l'extérieur dont l'extrémité opposée à l'anneau est reliée à un rebord s'étendant axialement, de préférence vers l'aval, et servant à la fixation sur la paroi de révolution interne ou externe, respectivement.

Avantageusement, la couronne comprend un motif unitaire dont la répétition successive circonférentiellement forme la couronne annulaire.

Dans une première variante, le motif comprend un anneau relié à deux pattes radiales interne et externe, la patte radiale interne étant reliée intérieurement à un rebord interne s'étendant vers l'aval et fixé sur la paroi de révolution interne et la patte radiale externe étant reliée extérieurement à un rebord externe s'étendant vers l'aval et fixé sur la paroi de révolution externe.

Dans une deuxième variante, le motif comprend au moins trois anneaux dont les anneaux d'extrémités circonférentielles du motif sont reliés à au moins une patte radiale portant à son extrémité opposée à l'anneau un rebord s'étendant vers l'aval et fixé sur la paroi de révolution interne ou externe, le ou les anneaux intercalés circonférentiellement entre les deux anneaux d'extrémités circonférentielles du motif étant reliés audits anneaux d'extrémités par des bras circonférentiels.

Préférentiellement, les anneaux d'extrémités circonférentielles du motif sont chacun reliés à deux pattes radiales interne et externe, la patte radiale interne étant reliée intérieurement à un rebord interne s'étendant vers l'aval et fixé sur la paroi de révolution interne et la patte radiale externe étant reliée extérieurement à un rebord externe s'étendant vers l'aval et fixé sur la paroi de révolution externe.

La couronne annulaire peut être une pièce monobloc ou comprendre une pluralité de portions de couronne qui sont juxtaposées circonférentiellement. L'utilisation de plusieurs portions de couronne, bien que nécessitant plusieurs opérations de montage indépendantes, peut permettre de n'avoir à changer qu'une seule portions de couronne plutôt que toute la couronne lors d'une opération de maintenance.

Selon une autre caractéristique favorable, les moyens de support comprennent des moyens de retenue axiale vers l'aval des moyens de centrage, lesdits moyens de support étant fixés sur un fond de chambre annulaire.

Selon encore une autre caractéristique favorable, les moyens de retenue axiale vers l'amont sont fixés sur la ou lesdites parois de révolution interne et externe au moyen des mêmes organes de fixation desdites parois de révolution interne et externe à un fond de chambre annulaire, ce qui permet d'utiliser des zones de fixation préexistantes et évite les modifications des parois de révolution interne et externe.

Les organes de fixation sont par exemple des boulons qui offrent une liaison plus robuste des moyens de retenues axiale vers l'amont par rapport à des soudures comme dans l'art antérieur.

L'invention concerne également une turbomachine, telle qu'un turboréacteur ou un turbopropulseur, comprenant une chambre de combustion telle que décrite précédemment.

L'invention concerne encore un organe de retenue axiale des moyens de centrage d'injecteurs de carburant dans une chambre annulaire de combustion de turbomachine selon la revendication 11.

L'invention sera mieux comprise et d'autres détails, avantages et caractéristiques de l'invention apparaîtront à la lecture de la description suivante faite à titre d'exemple non limitatif, en référence aux dessins annexés dans lesquels :
- la figure 1 est une vue schématique en coupe axiale de la partie amont d'une chambre de combustion selon la technique antérieure ;
- la figure 2 est une vue schématique en coupe axiale de la partie amont d'une chambre de combustion selon l'invention ;
- la figure 3 est une vue schématique en perspective des moyens de retenue axiale vers l'amont d'une pièce de centrage d'un injecteur selon une première réalisation de l'invention ;
- la figure 4 est une vue schématique en perspective des moyens de retenue axiale vers l'amont d'une pièce de centrage d'un injecteur selon une deuxième réalisation de l'invention ;
- la figure 5 est une vue schématique en perspective des moyens de retenue axiale vers l'amont d'une pièce de centrage d'un injecteur selon une troisième réalisation de l'invention ;
- la figure 6 est une vue schématique en perspective des moyens de retenue axiale vers l'amont d'une pièce de centrage d'un injecteur selon une quatrième réalisation de l'invention.

On se réfère tout d'abord à la figure 1 qui représente la partie amont d'une chambre de combustion 10 dans une turbomachine selon la technique connue comprenant deux parois de révolution interne 12 et externe 14 s'étendant autour de l'axe 16 de la chambre de combustion et fixées à leurs extrémités amont sur un fond de chambre annulaire 18 s'étendant entre les parois de révolution interne 12 et externe 14 et traversé par des injecteurs 19 de carburant. Le fond de chambre annulaire 18 comprend une paroi annulaire radiale 20 reliée à sa périphérie externe à un rebord cylindrique externe 22 s'étendant vers l'amont et fixé par des éléments de boulonnage 24 sur l'extrémité amont de la paroi de révolution externe 14. La paroi radiale 20 du fond de chambre annulaire 18 est reliée à sa périphérie interne à un rebord cylindrique interne 26 s'étendant vers l'amont et fixé par des éléments de boulonnage 28 sur l'extrémité amont de la paroi de révolution interne 12.

Un carénage annulaire 30 ayant une forme incurvée concave vers l'aval selon un plan de coupe contenant l'axe 16 de la chambre de combustion 10, est également traversé par les injecteurs 19 de carburant et ses extrémités aval radialement interne 32 et externe 34 sont fixées par boulonnage sur les rebords cylindrique interne 26 et externe 22 du fond de chambre 18 et sur les extrémités amont des parois de révolution interne 12 et externe 14. L'extrémité amont de la paroi de révolution externe 14 est agencée radialement entre l'extrémité aval externe 34 du carénage 30 et le rebord cylindrique externe 22 du fond de chambre annulaire 18. L'extrémité amont de la paroi de révolution interne 12 est agencée radialement entre l'extrémité aval interne 32 du carénage 30 et le rebord cylindrique interne 26 du fond de chambre annulaire 18.

Le fond de chambre annulaire 18 comprend une pluralité d'ouvertures de passage des têtes d'injecteurs 19 pour la pulvérisation de carburant entre les parois de révolution interne 12 et externe 14 et en aval du fond de chambre 18.

Chaque injecteur 19 est engagé axialement dans des moyens de centrage 36 de l'injecteur 19, lesquels moyens de centrage 36 sont librement déplaçable en direction radiale dans des moyens de support 38 solidaires du fond de chambre annulaire 18.

Les moyens de support 38 de chaque injecteur 19 comprennent une paroi annulaire radiale 40 fixée sur le pourtour interne et orientée vers l'amont de l'ouverture de passage d'un injecteur 19. La paroi annulaire radiale 40 comprend également un rebord cylindrique 42 s'étendant vers l'amont.

Dans la technique antérieure (figure 1), pour chaque système d'injection, une tôle 44 ou rondelle est fixée par soudage ou brasage de sa périphérie externe sur l'extrémité amont du rebord cylindrique 42 du fourreau.

Les moyens de centrage de chaque injecteur 19 comprennent une bague cylindrique 46 traversée axialement par la tête et comportant une collerette annulaire 48 s'étendant radialement vers l'extérieur et montée à coulissement radial dans la gorge délimitée en amont par la rondelle 44, en aval par la paroi annulaire radiale 40. Le fond de la gorge est délimité par le rebord cylindrique 42.

Comme expliqué dans ce qui précède, les cordons de soudure des rondelles 44 de tenue des moyens de centrage vers l'amont peuvent être fragilisés et sont ainsi susceptibles de se rompre en fonctionnement, ce qui impacte l'injection de carburant entre les parois de révolution interne 12 et externe 14.

L'invention permet de remédier à ce problème en fixant de manière amovible les moyens de retenue axiale sur au moins l'une de la paroi de révolution interne 12 et externe 14 de manière à faciliter le démontage des moyens de fixation amovible.

Dans la configuration de l'invention représentée en figure 2, les moyens de retenue axiale comprennent une couronne annulaire 50 dont la périphérie interne est fixée sur la paroi de révolution interne 12 et dont la périphérie externe est fixée sur la paroi de révolution externe 14.

Comme représenté en figure 3, la couronne 50 peut être une pièce monobloc comprenant une pluralité d'anneaux 52 formé chacun d'une paroi annulaire radiale formant une ouverture de passage 53 d'un injecteur 19 destinée à venir en vis-à-vis axial d'une collerette annulaire 48 d'une bague de centrage 36 d'un injecteur 19 de manière à former une butée axiale vers l'amont de ladite collerette annulaire 48.

Chaque anneau 52 est relié à deux pattes dont l'une 54 s'étend radialement vers l'intérieur et l'autre 56 s'étend radialement vers l'extérieur. Les extrémités radialement externes des pattes externes 56 sont reliées à un rebord cylindrique externe 58 s'étendant axialement vers l'aval. Les extrémités radialement internes des pattes internes 54 sont reliées à un rebord cylindrique interne 60 s'étendant axialement vers l'aval.

Dans cette réalisation, la couronne annulaire 50 est ainsi formée d'une pluralité de motifs unitaires se répétant successivement en direction circonférentielle et solidaires les uns des autres. Chaque motif est alors formé d'un anneau 52, de deux pattes radiales interne 54 et externe 56 et de portions de rebords cylindriques interne 62 et externe 64.

Chaque rebord cylindrique interne 60 et externe 58 comprend des orifices 66 pour le passage d'une vis de fixation, ces orifices 66 étant régulièrement répartis autour de l'axe 16 de la chambre de combustion. Chaque motif comprend ainsi deux orifices 66 dont les centres sont alignés avec le centre de l'anneau 50 et situés dans un même plan radial contenant l'axe 16 de la chambre de combustion. Ainsi, le rebord cylindrique externe 58 de la couronne 50 est accolé au rebord cylindrique externe 22 du fond de chambre 18 et est fixé à la paroi de révolution externe 14 au moyen des vis de fixation 24. De la même manière, le rebord cylindrique interne 60 de la couronne 50 est accolé au rebord cylindrique interne 26 du fond de chambre 18 et est fixé à l'extrémité amont de la paroi de révolution interne 12 au moyen des vis de fixation 28.

Le montage et le démontage de la couronne 50 sont ainsi simples et faciles à réaliser lorsqu'une opération de maintenance s'avère nécessaire. De plus, la double fixation interne et externe de la couronne 50 sur les parois de révolution interne 12 et externe 14 assure une bonne tenue mécanique à la couronne et garantit son intégrité en fonctionnement.

Dans une seconde réalisation d'une couronne 68 selon l'invention, celle-ci est formée d'une pluralité de motifs 70 indépendants juxtaposés circonférentiellement pour former la couronne annulaire 68. Chaque portion de rebord cylindrique interne 72 ou externe 74 d'un motif a ses extrémités circonférentielles qui sont agencées avec jeu en vis-à-vis des extrémités circonférentielles des portions de rebord cylindriques interne 72 ou externe 74, respectivement, des motifs adjacents.

La figure 5 représente une troisième réalisation d'une couronne annulaire 76 selon l'invention, formée d'une répétition circonférentielle de plusieurs motifs 78 à forme en H solidaires les uns des autres et comprenant chacun trois anneaux 80, 82 successifs. Chaque motif 78 comprend ainsi deux anneaux d'extrémités circonférentiels 82, chacun relié à deux pattes s'étendant radialement vers l'intérieur 84 et vers l'extérieur 86. Les pattes radiales externes 86 des anneaux d'extrémités circonférentielles 82 de chaque motif 78 sont reliées à un rebord cylindrique externe 88 s'étendant vers l'aval et les pattes radiales internes 84 des anneaux d'extrémités circonférentielles 82 de chaque motif 78 sont reliées à un rebord cylindrique interne 90 s'étendant vers l'aval. L'anneau 80 de chaque motif 78 qui est intercalé circonférentiellement entre deux anneaux d'extrémités circonférentielles 82 est dépourvue de pattes radiales et est relié aux anneaux d'extrémités circonférentielles 82 par des bras de jonction circonférentiels 92.

La figure 6 représente une quatrième réalisation d'une couronne annulaire 94 selon l'invention, formée d'une répétition circonférentielle de plusieurs motifs 96 indépendants les uns des autres et juxtaposés circonférentiellement sans contact. Chaque motif 96 comprend une portion de rebord cylindrique interne 98 et une portion de rebord cylindrique externe 100 servant à la fixation de chaque motif 96 sur les parois de révolution interne 12 et externe 14.

Dans d'autres réalisations non représentées, la couronne pourrait ne comprendre qu'un seul rebord cylindrique de fixation sur l'une des parois de révolution interne ou externe. Bien que tout à fait réalisable, ce type de réalisation s'avère moins fiable que celles représentées aux figures de fait de la double fixation interne et externe de la couronne annulaire.

## Revendications

1. Chambre annulaire de combustion dans une turbomachine, comprenant des injecteurs (19) de carburant, des moyens de centrage (36), et deux parois de révolution coaxiales interne (12) et externe (14), entre lesquelles débouchent les injecteurs (19) de carburant chacun engagé dans les moyens de centrage (36) qui sont déplaçables en direction radiale dans des moyens de support (38), la chambre comprenant également des moyens de retenue axiale (50, 68) vers l'amont des moyens de centrage, lesdits moyens de retenue axiale vers l'amont étant fixés de manière amovible sur au moins l'une des parois de révolution interne (12) et externe (14), les moyens de retenue axiale comprenant une couronne annulaire radiale (50, 68, 76, 94) fixée radialement intérieurement et/ou extérieurement sur au moins l'une des parois de révolution interne (12) et externe (14) et comportant une rangée annulaire d'ouvertures (53) de passage des injecteurs (19), le bord de chaque ouverture (53) étant conformée pour former une butée axiale vers l'amont d'une collerette (48) annulaire radiale des moyens de centrage d'un des injecteurs (19) de carburant, **caractérisée en ce que** la couronne annulaire (50, 68, 76, 94) comprend une pluralité d'anneaux (52) régulièrement espacés circonférentiellement les uns des autres et délimitant lesdites ouvertures de passages des injecteurs.

2. Chambre de combustion selon la revendication 1, **caractérisée en ce qu'**au moins certains des anneaux (52) de la couronne annulaire (50, 68, 76, 94) sont reliés à au moins une patte (54, 56, 84, 86) s'étendant radialement vers l'intérieur ou vers l'extérieur dont l'extrémité opposée à l'anneau (52) est reliée à un rebord s'étendant axialement et servant à la fixation sur la paroi de révolution interne (12) ou externe (14), respectivement.

3. Chambre de combustion selon la revendication 1 ou 2, **caractérisée en ce que** la couronne (50, 68, 76, 94) comprend un motif unitaire (70, 76, 96) dont la répétition successive circonférentiellement forme la couronne annulaire (50, 68, 76, 94).

4. Chambre de combustion selon la revendication 3, **caractérisée en ce que** le motif (70, 76, 96) comprend un anneau (52) relié à deux pattes radiales interne (54) et externe (56), la patte radiale interne (54) étant reliée intérieurement à un rebord interne (60, 72) s'étendant vers l'aval et fixé sur la paroi de révolution interne (12) et la patte radiale externe (56) étant reliée extérieurement à un rebord externe (58, 74) s'étendant vers l'aval et fixé sur la paroi de révolution externe (14).

5. Chambre de combustion selon la revendication 3, **caractérisée en ce que** le motif (76, 96) comprend au moins trois anneaux (80, 82) dont les anneaux d'extrémités circonférentielles (82) du motif (76, 96) sont reliés à au moins une patte radiale (84, 86) portant à son extrémité opposée à l'anneau un rebord (88, 90, 98, 100) s'étendant vers l'aval et fixé sur la paroi de révolution interne (12) ou externe (14), le ou les anneaux (80) intercalés circonférentiellement entre les deux anneaux d'extrémités circonférentielles (82) du motif étant reliés audits anneaux d'extrémités circonférentiels (82) par des bras circonférentiels (92).

6. Chambre de combustion selon la revendication 5, **caractérisée en ce que** les anneaux d'extrémités circonférentielles (82) du motif sont chacun reliés à deux pattes radiales interne (84) et externe (86), la patte radiale interne (84) étant reliée intérieurement à un rebord interne s'étendant vers l'aval et fixé sur la paroi de révolution interne (12) et la patte radiale externe (86) étant reliée extérieurement à un rebord externe s'étendant vers l'aval et fixé sur la paroi de révolution externe (14).

7. Chambre de combustion selon l'une des revendications 1 à 6, **caractérisée en ce que** la couronne annulaire (50, 68, 76, 94) est une pièce monobloc ou comprend une pluralité de portions de couronne qui sont juxtaposées circonférentiellement.

8. Chambre de combustion selon l'une des revendications précédentes, **caractérisée en ce que** les moyens de support comprennent des moyens de retenue axiale vers l'aval des moyens de centrage, lesdits moyens de support étant fixés sur un fond de chambre annulaire (18).

9. Chambre de combustion selon l'une des revendications précédentes, **caractérisée en ce que** les moyens de retenue axiale vers l'amont sont fixés sur la ou lesdites parois de révolution interne et externe au moyen des mêmes organes de fixation desdites parois de révolution interne et externe à un fond de chambre annulaire.

10. Turbomachine, telle qu'un turboréacteur ou un turbopropulseur, **caractérisée en ce qu'**elle comprend une chambre de combustion selon l'une des revendications précédentes.

11. Organe de retenue axiale des moyens de centrage (36) d'injecteurs de carburant (19) dans une chambre annulaire de combustion de turbomachine, comprenant une couronne annulaire radiale (50, 68, 76, 94) qui :
- est à fixer radialement, intérieurement et/ou extérieurement, sur au moins une des parois de révolution interne (12) et externe (14) de la chambre annulaire de combustion de turbomachine, et
- comporte une rangée annulaire d'ouvertures (53) de passage des injecteurs de carburant (19), un bord de chaque ouverture (53) étant conformé pour former une butée axiale vers l'amont d'une collerette (48) annulaire radiale des moyens de centrage d'un des injecteurs (19), **caractérisé en ce qu'**il comprend une pluralité d'anneaux (52, 82) espacés circonférentiellement les uns des autres et délimitant lesdites ouvertures de passages des injecteurs et dont au moins certains portent deux pattes (54, 56, 84, 86) s'étendant diamétralement à l'opposée l'une de l'autre depuis l'anneau (52, 82), les deux pattes (54, 56, 84, 86) comportant chacune un rebord s'étendant selon l'axe de l'anneau (52, 82).

## Patentansprüche

1. Ringförmige Brennkammer in einem Turbotriebwerk, enthaltend Treibstoffinjektoren (19), Zentriereinrichtungen (36) und zwei koaxial verlaufende Rotationswände, nämlich eine innere (12) und eine äußere (14), zwischen denen die Treibstoffinjektoren (19) ausmünden, die jeweils mit den Zentriereinrichtungen (36) in Eingriff stehen, die in radialer Richtung in Trageinrichtungen (38) verlagerbar sind, wobei die Kammer auch Halteeinrichtungen (50, 68) zum axialen Halten der Zentriereinrichtung in Richtung stromaufwärts enthalten, wobei die Halteeinrichtungen zum axialen Halten in Richtung stromaufwärts abnehmbar an zumindest eine aus innerer (12) und äußerer (14) Rotationswand befestigt sind, wobei die Halteeinrichtungen zum axialen Halten einen radial verlaufenden ringförmigen Kranz (50, 68, 76, 94) enthalten, der radial innen und/oder außen an zumindest eine aus innerer (12) und äußerer (14) Rotationswand befestigt ist und eine ringförmige Reihe von Öffnungen (53) zum Durchtritt der Injektoren (19) aufweist, wobei der Rand einer jeden Öffnung (53) dazu ausgelegt ist, einen axialen Anaschlag in Richtung stromaufwärts für einen radial verlaufenden, ringförmigen Kragen (48) der Zentriereinrichtungen eines der Treibstoffinjektoren (19) zu bilden,
**dadurch gekennzeichnet, dass**
der ringförmige Kranz (50, 68, 76, 94) mehrere Ringe (52) enthält, die gleichmäßig umlaufend voneinander beabstandet sind und die Öffnungen zum Durchtritt der Injektoren eingrenzen.

2. Brennkammer nach Anspruch 1, **dadurch gekennzeichnet, dass** zumindest bestimmte der Ringe (52) des ringförmigen Kranzes (50, 68, 76, 94) mit zumindest einer Lasche (54, 56, 84, 86) verbunden sind, die sich radial nach innen bzw. nach außen erstreckt und deren dem Ring (52) entgegengesetztes Ende mit einer Randleiste verbunden ist, die sich axial erstreckt und der Befestigung an die innere (12) bzw. äußere Rotationswand dient.

3. Brennkammer nach Anspruch 1 oder 2, **dadurch gekennzeichnet, dass** der Kranz (50, 68, 76, 94) ein einheitliches Muster (70, 76, 96) enthält, dessen aufeinanderfolgende Wiederholung in Umfangsrichtung den ringförmigen Kranz (50, 68, 76, 94) bildet.

4. Brennkammer nach Anspruch 3, **dadurch gekennzeichnet, dass** das Muster (70, 76, 96) einen Ring (52) enthält, der mit zwei radialen Laschen, einer inneren (54) und einer äußeren (56), verbunden ist, wobei die radial innere Lasche (54) innen mit einer inneren Randleiste (60, 72) verbunden ist, die sich nach stromabwärts erstreckt und an die innere Rotationswand (12) befestigt ist, und wobei die radial äußere Lasche (56) außen mit einer äußeren Randleiste (58, 74) verbunden ist, die sich nach stromabwärts erstreckt und an die äußere Rotationswand (14) befestigt ist.

5. Brennkammer nach Anspruch 3, **dadurch gekennzeichnet, dass** das Muster (76, 96) zumindest drei Ringe (80, 82) enthält, wobei die Umfangsendringe (82) des Musters (76, 96) mit zumindest einer radialen Lasche (84, 86) verbunden sind, die an ihrem dem Ring entgegengesetzten Ende eine Randleiste (88, 90, 98, 100) trägt, die sich nach stromabwärts erstreckt und an die innere (12) bzw. äußere (14) Rotationswand befestigt ist, wobei der bzw. die Umfangszwischenringe zwischen den beiden Umfangsendringen (82) des Musters mit den Umfangsendringen (82) durch umlaufende Arme (92) verbunden sind.

6. Brennkammer nach Anspruch 5, **dadurch gekennzeichnet, dass** die Umfangsendringe (82) des Musters jeweils mit zwei radialen Laschen, nämlich einer inneren (84) und einer äußeren (86), verbunden sind, wobei die radial innere Lasche (84) innen mit einer inneren Randleiste verbunden ist, die sich nach stromabwärts erstreckt und an die innere Rotationswand (12) befestigt ist, und wobei die radial äußere Lasche (86) außen mit einer äußeren Randleiste verbunden ist, die sich nach stromabwärts erstreckt und an die äußere Rotationswand (11) befestigt ist.

7. Brennkammer nach einem der Ansprüche 1 bis 6, **dadurch gekennzeichnet, dass** der ringförmige Kranz (50, 68, 76, 94) ein einstückiges Teil ist oder mehrere Kranzabschnitte enthält, die umlaufend nebeneinandergeordnet sind.

8. Brennkammer nach einem der vorangehenden Ansprüche, **dadurch gekennzeichnet, dass** die Trageinrichtungen Halteeinrichtungen zum axialen Halten der Zentriereinrichtungen in Richtung stromabwärts enthalten, wobei die Trageinrichtungen an einen Boden (18) der ringförmigen Kammer befestigt sind.

9. Brennkammer nach einem der vorangehenden Ansprüche, **dadurch gekennzeichnet, dass** die Halteeinrichtungen zum axialen Halten in Richtung stromaufwärts an die innere und äußere Rotationswand bzw. Rotationswände mittels derselben Befestigungsglieder für die innere und äußere Rotationswand an einen Boden der ringförmigen Kammer befestigt sind.

10. Turbotriebwerk, wie etwa Turbostrahltriebwerk oder Turboprop-Triebwerk, **dadurch gekennzeichnet, dass** es eine Brennkammer nach einem der vorangehenden Ansprüche enthält.

11. Halteglied zum axialen Halten von Zentriereinrichtungen (36) von Treibstoffinjektoren (19) in einer ringförmigen Brennkammer von Turbotriebwerken, enthaltend
einen radial verlaufenden ringförmigen Kranz (50, 68, 76, 94), der:
- radial innen und/oder außen an zumindest eine aus einer inneren (12) und einer äußeren (14) Rotationswand der ringförmigen Brennkammer des Turbotriebwerks zu befestigen ist und
- eine ringförmige Reihe von Öffnungen (53) zum Durchtritt der Treibstoffinjektoren (19) aufweist, wobei ein Rand einer jeden Öffnung (53) dazu ausgelegt ist, einen axialen Anaschlag in Richtung stromaufwärts für einen radial verlaufenden, ringförmigen Kragen (48) der Zentriereinrichtungen eines der Injektoren (19) zu bilden,
**dadurch gekennzeichnet, dass**
es mehrere Ringe (52, 82) enthält, die gleichmäßig umlaufend voneinander beabstandet sind und die Öffnungen zum Durchtritt der Injektoren eingrenzen, und von denen zumindest bestimmte zwei Laschen (54, 56, 84, 86) tragen, die sich diametral einander entgegengesetzt von dem Ring (52, 82) ausgehend erstrecken, wobei die beiden Laschen (54, 56, 84, 86) jeweils eine Randleiste enthalten, die sich entlang der Achse des Rings (52, 82) erstreckt.

## Claims

1. An annular combustion chamber in a turbine engine, comprising injectors (19) of fuel, means for centring means (36), and two coaxial walls of revolution, one an internal wall (12) and the other an external wall (14), between which emerge the fuel injectors (19) each engaged in the centring means (36) which are moveable in the radial direction in support means (38), the chamber also comprising means (50, 68) of axial retention in the upstream direction of the centring means, with said means (50, 68) of axial retention, in the upstream direction being removably fixed on at least one of the internal (12) and external (14) walls of revolution,
the means of axial retention comprising a radial annular crown (50, 68, 76, 94) radially fixed internally or externally on at least one of the internal (12) and external (14) walls of revolution and comprising an annular row of openings (53) for the passage of the injectors (19), with the edge of each opening (53) being adapted to form an axial stop in the upstream direction of a radial annular collar (48) of the centring means of one of the fuel injectors (19), **characterized in that** the annular crown (50, 68, 76, 94) comprises a plurality of rings (52) regularly spaced apart circumferentially and delineating said openings for the passage of the injectors.

2. A combustion chamber according to claim 1, **characterized in that** at least some of the rings (52) of the annular crown (50, 68, 76, 94) are connected to at least one lug (54, 56, 84, 86) which radially extends inwards or outwards, the end opposite the ring (52) of which is connected to a rim which axially extends and is used for fixing purposes on the internal (12) and external (14) walls of revolution, respectively.

3. A combustion chamber according to claim 1 or 2, **characterized in that** the crown (50, 68, 76, 94) comprises a unitary pattern (70, 76, 96) the successive repeating of which, on the circumference, forms the annular crown (50, 68, 76, 94).

4. A combustion chamber according to claim 3, **characterized in that** the pattern (70, 76, 96) comprises a ring (52) connected to two radial internal (54) and external (56) lugs, with the radial internal lug (54) being internally connected to an internal rim (60, 72) which extends in the downstream direction and is fixed to the internal (12) wall of revolution and the radial external lug (56) being externally connected to an external rim (58, 74) which extends in the downstream direction and is fixed to the external (14) wall of revolution.

5. A combustion chamber according to claim 3, **characterized in that** the pattern (76, 96) comprises at least three rings (80, 82) among which the circumferential end rings (82) of the pattern (76, 96) are connected to at least one radial lug (84, 86) the end opposite the ring of which is provided with a rim (88, 90, 98, 100) extending in the downstream direction and fixed on the internal (12) or external (14) wall of revolution, with the rings (80) circumferentially inserted between the two circumferential end rings (82) of the pattern being connected to said circumferential end rings (82) by circumferential arms (92).

6. A combustion chamber according to claim 5, **characterized in that** the circumferential end rings (82) of the pattern are, each, connected to two radial internal (84) and external (86) lugs, with the radial internal lug (84) being internally connected to an internal rim which extends in the downstream direction and is fixed to the internal (12) wall of revolution and the radial external lug (86) being externally connected to an external rim which extends in the downstream direction and is fixed to the external (14) wall of revolution.

7. A combustion chamber according to one of the claims 1 to 6, **characterized in that** the annular crown (50, 68, 76, 94) is a single-piece part or comprises a plurality of crown portions which are circumferentially juxtaposed.

8. A combustion chamber according to one of the preceding claims, **characterized in that** the support means comprise means of axial retention in the downstream direction of the centring means, with said support means being fixed on the bottom of an annular chamber (18).

9. A combustion chamber according to one of the preceding claims, **characterized in that** the means of axial retention in the upstream direction are fixed on said internal and external walls of revolution using the same means for fixing said internal and external walls of revolution to the bottom of an annular chamber.

10. A turbine engine such as a turbojet or a turboprop, **characterized in that** it comprises a combustion chamber according to one of the preceding claims.

11. Axial retention element of centring means (36) of fuel injectors in an annular combustion chamber of a turbine engine, comprising a radial annular crown (50, 68, 76, 94) which:
- must be internally and/or externally fixed on at least one of the internal (12) or external (14) walls of revolution of the annular combustion chamber of a turbine engine, and
- comprises an annular row of openings (53) for the passage of the fuel injectors (19), with the edge of each opening (53) being adapted to form an axial stop in the upstream direction of a radial annular collar (48) of the centring means of one of the injectors (19), **characterized in that** it comprises a plurality of rings (52, 82) regularly spaced apart circumferentially and delineating said openings for the passage of the injectors and at least some of which are provided with two lugs (54, 56, 84, 86) which extend diametrally opposite one another from the ring (52, 82), with the two lugs (54, 56, 84, 86) each comprising a rim which extends along the axis of the ring (52, 82).
